# EUROPÄISCHE PATENTSCHRIFT

(11) **EP 3 880 926 B1**
(45) Veröffentlichungstag und Bekanntmachung des Hinweises auf die Patenterteilung: **18.10.2023**
(21) Anmeldenummer: 19808677.9
(22) Anmeldetag: 13.11.2019
(51) Int. Cl.: E05D 15/26, E05D 15/58

(54) **FÜHRUNGSSYSTEM ZUR FÜHRUNG EINES BEWEGBAR GELAGERTEN TÜRFLÜGELS**
GUIDE SYSTEM FOR GUIDING A MOVABLY MOUNTED DOOR LEAF
SYSTÈME DE GUIDAGE PERMETTANT DE GUIDER UN BATTANT DE PORTE MONTÉ DE MANIÈRE MOBILE

(30) Priorität: 14.11.2018 AT 509992018
(43) Veröffentlichungstag der Anmeldung: 22.09.2021
(73) Patentinhaber: Julius Blum GmbH, 6973 Höchst (AT)
(72) Erfinder: GÖTZ, Christof, 6890 Lustenau (AT)
(74) Vertreter: Torggler & Hofmann Patentanwälte - Innsbruck
(86) Internationale Anmeldenummer: PCT/AT2019/060387
(87) Internationale Veröffentlichungsnummer: WO 2020/097656

(56) Entgegenhaltungen:
- EP-B1- 3 622 154
- WO-A1-2016/081963
- AT-A4- 519 374
- DE-A1- 4 308 196

## Beschreibung

Die vorliegende Erfindung bezieht sich auf ein Führungssystem zur Führung wenigstens eines bewegbar gelagerten Türflügels, umfassend:
- wenigstens eine Führungsschiene mit einer Längsrichtung zur Führung des wenigstens einen Türflügels,
- wenigstens einen Laufwagen, welcher mit dem wenigstens einen Türflügel verbindbar ist und welcher entlang der wenigstens einen Führungsschiene verfahrbar gelagert ist,
- einen Träger, auf welchem der wenigstens eine Laufwagen anordenbar ist, wobei der Träger in einer quer zur Längsrichtung der wenigstens einen Führungsschiene verlaufenden Richtung bewegbar gelagert ist, wobei der Träger in einer Montagelage in eine Transferstellung bewegbar ist, in welcher der Träger in der Längsrichtung an die wenigstens eine Führungsschiene anschließt, sodass der Laufwagen zwischen der wenigstens einen Führungsschiene und dem Träger hin und her transferierbar ist,
- eine Verriegelungsvorrichtung, durch welche der Träger in der Transferstellung lösbar verriegelt ist, sodass eine Bewegung des Trägers in der quer zur Längsrichtung verlaufenden Richtung verhindert oder gehemmt ist, wobei die Verriegelungsvorrichtung zumindest ein bewegbar gelagertes Verriegelungselement zur lösbaren Verriegelung zwischen der wenigstens einen Führungsschiene und dem Träger aufweist,
- wenigstens eine Steuerkontur, welche zumindest abschnittsweise gebogen ausgebildet ist, sodass der Laufwagen beim Transfer von der wenigstens einen Führungsschiene auf den Träger zumindest abschnittsweise in der quer zur Längsrichtung verlaufenden Richtung bewegbar ist.

Im Weiteren betrifft die Erfindung ein Möbel mit einem Führungssystem der zu beschreibenden Art.

In der prioritätsälteren, jedoch nachveröffentlichten AT 519902 B1 ist ein Führungssystem zum Bewegen eines Türflügels gezeigt, wobei das Führungssystem eine erste Führungsschiene und eine quer zur ersten Führungsschiene verlaufende zweite Führungsschiene aufweist. Durch einen Führungsschlitten ist der Türflügel entlang der ersten Führungsschiene verfahrbar, wobei der Führungsschlitten für eine Bewegung entlang der quer verlaufenden zweiten Führungsschiene auf einen Träger transferierbar ist. Dieser Träger schließt sich in einer Transferstellung in einer Längsrichtung der ersten Führungsschiene an und ist in der Transferstellung mit der ersten Führungsschiene lösbar verriegelt. Durch einen Eintritt des Führungsschlittens auf den Träger ist die Verriegelung zwischen der ersten Führungsschiene und dem Träger lösbar, sodass der Träger für eine Bewegung entlang der quer verlaufenden zweiten Führungsschiene freigegeben wird. In der Transferstellung ist der Träger durch einen bewegbar gelagerten Verriegelungshebel mit der ersten Führungsschiene verriegelt, wobei der Führungsschlitten bei einem Eintritt in den Träger den Verriegelungshebel in eine Entriegelungsstellung bewegt, sodass der Träger von der ersten Führungsschiene entriegelbar ist. Der Führungsschlitten weist zumindest eine Laufrolle auf, welche entlang einer bogenförmigen Steuerkontur eines Adapterstückes verfahrbar ist. Auf diese Weise wird der mit dem Führungsschlitten verbundene Türflügel in Richtung der zweiten Führungsschiene gelenkt, sodass eine Bewegung des Türflügels in einem Übergangsbereich zwischen der ersten Führungsschiene und der zweiten Führungsschiene verbessert wird. Schwierigkeiten können sich allerdings dann ergeben, wenn eine Betätigung des Verriegelungshebels durch den Führungsschlitten mit einer Bewegung der Laufrolle des Führungsschlittens entlang der bogenförmigen Steuerkontur nicht exakt aufeinander abgestimmt sind. Dies kann beispielsweise dazu führen, dass der Verriegelungshebel durch den Führungsschlitten entweder zur früh oder zu spät aus der Verriegelungsstellung gelöst wird, wobei sich die Laufrolle des Führungsschlittens mit der bogenförmigen Steuerkontur verklemmen kann.

Die DE4308196 und die AT519374 offenbaren gattungsgemäße Führungssysteme.

Aufgabe der vorliegenden Erfindung ist es, ein Führungssystem der eingangs erwähnten Gattung unter Vermeidung der oben diskutierten Nachteile anzugeben.

Dies wird erfindungsgemäß durch die Merkmale des Patentanspruchs 1 gelöst. Weitere vorteilhafte Ausführungsbeispiele der Erfindung sind in den abhängigen Patentansprüchen angegeben.

Gemäß der Erfindung ist vorgesehen, dass das zumindest eine bewegbar gelagerte Verriegelungselement wenigstens ein Abstützelement aufweist, welches entlang der wenigstens einen Steuerkontur verfahrbar ist.

Mit anderen Worten weist das Verriegelungselement eine Doppelfunktion auf, weil das Verriegelungselement einerseits zur lösbaren Verriegelung zwischen dem Träger und der ersten Führungsschiene ausgebildet ist und weil andererseits das Verriegelungselement wenigstens ein Abstützelement (beispielsweise ein Gleitstück oder einen Wälzkörper) aufweist, welches in einem Übergangsbereich zwischen der ersten Führungsschiene und der zweiten Führungsschiene entlang der bogenförmigen Steuerkontur verfahrbar ist. Auf diese Weise sind eine Verriegelung und eine Entriegelung des Trägers in Bezug zur ersten Führungsschiene sowie eine Bewegung des Abstützelementes entlang der Steuerkontur zeitlich verbessert aufeinander abgestimmt, wobei die Gefahr eines Verklemmens des Abstützelementes mit der bogenförmigen Steuerkontur verhindert wird.

Das zumindest eine Verriegelungselement kann beispielsweise am Träger bewegbar gelagert sein.

Erfindungsgemäß ist das zumindest eine Verriegelungselement linear verschiebbar gelagert. Auf diese Weise ist das

Verriegelungselement platzsparend anordenbar, wobei ausscherende Bewegungen des Verriegelungselementes vermieden werden können. Die Richtung der linearen Verschiebebewegung des zumindest einen Verriegelungselementes kann dabei im Wesentlichen parallel zur Längsrichtung der ersten Führungsschiene verlaufen, sodass das Verriegelungselement durch eine translatorische Bewegung des Laufwagens direkt ansteuerbar ist.

Gemäß einem weiteren Ausführungsbeispiel kann zumindest ein Kraftspeicher vorgesehen sein, wobei das Abstützelement des Verriegelungselementes durch eine Kraft des Kraftspeichers zumindest bereichsweise gegen die Steuerkontur drückbar ist. Durch das Anliegen des Abstützelementes an der Steuerkontur durch eine Kraft des Kraftspeichers ist die Entriegelung zwischen dem Träger und der ersten Führungsschiene, der Verlauf einer Bewegung des Verriegelungselementes im Übergangsbereich zwischen der ersten und zweiten Führungsschiene sowie die Verriegelung zwischen dem Träger und der ersten Führungsschiene exakt und ohne Zeitverzögerung steuerbar.

Der Kraftspeicher zur Beaufschlagung des Abstützelementes gegen die Steuerkontur kann zumindest Schraubenfeder aufweisen. Alternativ ist es möglich, dass der Kraftspeicher von einer Materialelastizität eines Kunststoffteiles gebildet ist.

Das wenigstens eine Abstützelement des Verriegelungselementes kann gemäß einer bevorzugten Ausführungsform rotationssymmetrisch, vorzugsweise als Laufrolle, ausbildet sein.

Weitere Einzelheiten und Vorteile der vorliegenden Erfindung ergeben sich aus der nachfolgenden Figurenbeschreibung.
- Fig. 1a, 1b: zeigen eine perspektivische Ansicht eines Möbels mit einem Möbelkorpus und relativ dazu bewegbaren Türflügeln,
- Fig. 2a, 2b: zeigen das Möbel gemäß den Figuren 1a, 1b in weiteren Stellungen der Türflügel zueinander,
- Fig. 3: zeigt das Führungssystem in einer perspektivischen Ansicht,
- Fig. 4: zeigt das Führungssystem in einer Draufsicht in einer ersten Stellung des Laufwagens,
- Fig. 5: zeigt das Führungssystem gemäß Fig. 4 in einer weiteren Stellung des Laufwagens,
- Fig. 6: zeigt das Führungssystem in einer weiteren Stellung des Laufwagens,
- Fig. 7: zeigt das Führungssystem in einer weiteren Stellung des Laufwagens,
- Fig. 8: zeigt das Führungssystem in einer Explosionsansicht,
- Fig. 9a, 9b: zeigen zwei verschiedene perspektivische Ansichten der Aufnahmevorrichtung des Trägers in einer alternativen Ausführungsform,
- Fig. 10: zeigt die Aufnahmevorrichtung gemäß den Fig. 9a, 9b in einer Explosionsdarstellung,

- Fig. 11a, 11b: zeigen die Einfahrt des Laufwagens in die Aufnahmevorrichtung des Trägers in einer Seitenansicht und eine vergrößerte Detaildarstellung hierzu,
- Fig. 12a, 12b: zeigen eine fortgesetzte Einfahrbewegung des Laufwagens in die Aufnahmevorrichtung des Trägers in einer Seitenansicht und eine vergrößerte Detaildarstellung hierzu,
- Fig. 13a, 13b: zeigen eine fortgesetzte Einfahrbewegung des Laufwagens in die Aufnahmevorrichtung des Trägers in einer Seitenansicht und eine vergrößerte Detaildarstellung hierzu,
- Fig. 14a, 14b: zeigen eine Seitenansicht der Aufnahmevorrichtung und die in der Transferstellung befindliche Aufnahmevorrichtung in einer perspektivischen Schnittansicht.

Fig. 1a zeigt eine perspektivische Ansicht eines Möbels 1 mit einem Möbelkorpus 2 und einer Falt-Schiebe-Tür, welche bewegbare Türflügel 3a, 3b; 4a, 4b aufweist. Die Türflügel 3a, 3b und die Türflügel 4a, 4b sind durch ein Führungssystem 5 jeweils zwischen einer ersten Stellung, in welcher die Türflügel 3a, 3b; 4a, 4b im Wesentlichen komplanar zueinander ausgerichtet sind, und einer zweiten Stellung, in welcher die Türflügel 3a, 3b; 4a, 4b im Wesentlichen parallel zueinander ausgerichtet sind, bewegbar gelagert. Die Türflügel 3a, 3b sind in einer zweiten (parallelen) Stellung in ein seitliches Aufnahmefach 8a des Möbelkorpus 2 einschiebbar, während die Türflügel 4a, 4b in einer parallelen Stellung zueinander in ein weiteres Aufnahmefach 8b einschiebbar sind. Die Funktionsweise wird im Folgenden anhand der Türflügel 3a und 3b erläutert, wobei für die Türflügel 4a, 4b dieselben Ausführungen gültig sind. Das Führungssystem 5 umfasst eine erste Führungsschiene 7 mit einer Längsrichtung (L), wobei ein mit dem zweiten Türflügel 3b koppelbarer Laufwagen 6 entlang der ersten Führungsschiene 7 verfahrbar gelagert ist. Die erste Führungsschiene 7 ist in einer Montagelage im Wesentlichen horizontal und parallel zu einer Vorderkante des Möbelkorpus 2 angeordnet.

Fig. 1b zeigt das Möbel 1, wobei die Türflügel 3a, 3b ausgehend von der in Fig. 1a gezeigten komplanaren Stellung in eine winkelige Stellung zueinander bewegt wurden. Der erste Türflügel 3a kann beispielsweise über zwei oder mehrere Möbelscharniere 10 an einem Träger 11 beweglich gelagert sein, wobei der Träger 11 in einer Richtung (Z) in das Aufnahmefach 8a einschiebbar ist. Der Träger 11 befindet sich in der gezeigten Figur in einer Transferstellung, sodass der Laufwagen 6 zwischen der ersten Führungsschiene 7 und dem Träger 11 hin und her transferierbar ist. In der gezeigten Transferstellung ist der Träger 11 in Bezug zur ersten Führungsschiene 7 lösbar verriegelt, wobei die Verriegelung des Trägers 11 durch einen Eintritt des Laufwagens 6 in oder auf den Träger 11 lösbar ist. Der Träger 11 ist in Form einer länglichen Säule ausgebildet, deren Länge zumindest der halben Höhe der Türflügel 3a, 3b entspricht. Die beiden Türflügel 3a, 3b sind über zumindest einen Scharnierbeschlag 9 um eine in Montagelage vertikal verlaufende Achse gelenkig miteinander verbunden. Der zweite Türflügel 3b ist über den Laufwagen 6 entlang der ersten Führungsschiene 7 verfahrbar geführt.

Fig. 2a zeigt das Möbel 1 mit den Türflügeln 3a und 3b, welche nunmehr parallel zueinander ausgerichtet sind. Der Träger 11 wurde durch einen Eintritt des Laufwagens 6 von der ersten Führungsschiene 7 entriegelt, sodass der Träger 11 (zusammen mit dem Laufwagen 6 und den Türflügeln 3a, 3b) in der Richtung (Z) entlang einer quer zur Längsrichtung (L) der ersten Führungsschiene 7 verlaufenden zweiten Führungsschiene 17 (Fig. 3) des Führungssystems 5 in das Aufnahmefach 8a einschiebbar ist.

Fig. 2b zeigt das Möbel 1 mit den Türflügeln 3a, 3b, welche sich nunmehr in einem voll eingeschobenen Zustand im Aufnahmefach 8a befinden. Die Türflügel 3a, 3b sind also durch das Führungssystem 5 ausgehend von einer ersten Stellung gemäß Fig. 1a, in welche die Türflügel 3a, 3b im Wesentlichen komplanar zueinander ausgerichtet sind, und einer zweiten Stellung gemäß Fig. 2b, in welcher die Türflügel 3a, 3b im Wesentlichen parallel zueinander ausgerichtet sind und innerhalb des Aufnahmefachs 8a aufnehmbar sind, bewegbar gelagert. Auf diese Weise kann beispielsweise eine wie in den Figuren 2a, 2b gezeigte Küche 12 vollständig abgedeckt werden, sodass die Küche 12 von einem restlichen Bereich eines Wohnraumes optisch abtrennbar ist. Das Aufnahmefach 8a wird im gezeigten Ausführungsbeispiel von einer Seitenwand 13a und einem von der Seitenwand 13a parallel beabstandeten feststehenden Möbelteil 13b gebildet, wobei die Türflügel 3a, 3b in einer parallelen Stellung zueinander zwischen der Seitenwand 13a und dem feststehenden Möbelteil 13b einschiebbar sind.

Fig. 3 zeigt eine perspektivische Ansicht des Führungssystems 5 im Bereich zwischen der Seitenwand 13a und dem feststehenden Möbelteil 13b, zwischen denen das Aufnahmefach 8a zur Aufnahme der Türflügel 3a, 3b gebildet ist. Die erste Führungsschiene 7 weist eine Längsrichtung (L) auf, welche in einer Montagelage parallel zu einer Vorderkante des Möbelkorpus 2 verläuft. Am feststehenden Möbelteil 13b ist die zweite Führungsschiene 17 mit einer Längsrichtung (L2) angeordnet, wobei die Längsrichtung (L) der ersten Führungsschiene 7 und die Längsrichtung (L2) der zweiten Führungsschiene 17 quer, vorzugsweise im Wesentlichen rechtwinklig, zueinander verlaufen. Der Träger 11 ist zur beweglichen Lagerung des wenigstens einen Türflügels 3a ausgebildet, wobei der Türflügel 3a in einem Montagezustand beispielsweise über zwei oder mehrere Möbelscharniere 10 (Fig. 1b) am Träger 11 um eine in Montagelage vertikal verlaufende Achse schwenkbar gelagert ist. Der Träger 11 weist zumindest eine Führungsvorrichtung 14 auf, durch welche der Träger 11 entlang der zweiten Führungsschiene 17 in der Richtung (Z) und in eine der Richtung (Z) entgegengesetzte Richtung bewegbar ist. In der gezeigten Figur weist die Führungsvorrichtung 14 des Trägers 11 zumindest eine Laufrolle 14a auf, welche entlang eines ersten Laufsteges 17a der zweiten Führungsschiene 17 bewegbar gelagert ist.

Im gezeigten Ausführungsbeispiel ist der Träger 11 über eine Aufnahmevorrichtung 15 mit der ersten Führungsschiene 7 lösbar verriegelbar. Die Aufnahmevorrichtung 15 ist zur Aufnahme des Laufwagens 6 ausgebildet, sodass der Laufwagen 6 ausgehend von der ersten Führungsschiene 7 in die Aufnahmevorrichtung 15 einfahrbar ist. Zu diesem Zweck können Führungsrillen 20, 21 in der ersten Führungsschiene 7 ausgebildet sein, welche sich in der Längsrichtung (L) der ersten Führungsschiene 7 erstrecken und welche in der Transferstellung der Aufnahmevorrichtung 15 zu korrespondierenden Führungsrillen 20a, 21a der Aufnahmevorrichtung 15 fluchtend ausgerichtet sind. Auf diese Weise sind die Laufrollen 30, 30a (Fig. 8) des Laufwagens 6 ohne eine störende Stoßkante zwischen der ersten Führungsschiene 7 und der Aufnahmevorrichtung 15 verfahrbar.

Zur verbesserten Entkopplung zwischen der Aufnahmevorrichtung 15 und dem Träger 11 kann vorgesehen sein, dass die Aufnahmevorrichtung 15 zumindest eine von der Führungsvorrichtung 14 des Trägers 11 gesonderte Stützrolle 16 aufweist, welche entlang der zweiten Führungsschiene 17 bewegbar gelagert ist. Vorzugsweise ist vorgesehen, dass die zweite Führungsschiene 17 einen ersten Laufsteg 17a und zumindest einen vom ersten Laufsteg 17a gesonderten zweiten Laufsteg 17b aufweist, wobei die Laufrolle 14a der Führungsvorrichtung 14 entlang des ersten Laufsteges 17a der zweiten Führungsschiene 17 und die zumindest eine Stützrolle 16 der Aufnahmevorrichtung 15 entlang des zweiten Laufsteges 17b der zweiten Führungsschiene 17 bewegbar gelagert ist.

Der Träger 11 und die Aufnahmevorrichtung 15 sind bei einer Bewegung entlang der zweiten Führungsschiene 17 in der Richtung (Z) bewegungsgekoppelt miteinander verbunden, wobei vorzugsweise vorgesehen ist, dass die Aufnahmevorrichtung 15 bei einer Bewegung entlang der zweiten Führungsschiene 17 in der Richtung (Z) und in eine der Richtung (Z) entgegengesetzte Richtung spielfrei miteinander gekoppelt sind. Zur verbesserten Abstützung des Trägers 11 kann eine weitere Führungsschiene 18 vorgesehen sein, entlang welcher zumindest eine weitere Laufrolle 19 des Trägers 11 verfahrbar gelagert ist.

Der Träger 11 ist in der in Fig. 3 gezeigten Transferstellung durch eine Verriegelungsvorrichtung 31 lösbar verriegelt, sodass eine Bewegung des Trägers 11 in der quer zur Längsrichtung (L) verlaufenden Richtung (Z) verhindert oder gehemmt ist. Die Verriegelungsvorrichtung 31 umfasst zumindest ein Verriegelungselement 32, welches am Träger 11 in der Längsrichtung (L) linear verschiebbar gelagert ist. Zu erkennen ist eine Steuerkontur 22, welche zumindest abschnittsweise gebogen ausgebildet ist und durch welche der Laufwagen 6 beim Transfer von der ersten Führungsschiene 7 auf den Träger 11 zumindest abschnittsweise in der quer zur Längsrichtung (L) verlaufenden Richtung (Z) bewegbar ist. Die bogenförmige Steuerkontur 22 ist im gezeigten Ausführungsbeispiel an einem Adapterstück 23 angeordnet oder ausgebildet, wobei das Adapterstück 23 an einem Endbereich der ersten Führungsschiene 7 angeordnet ist. Am Verriegelungselement 32 ist ein (hier nicht erkennbares) Abstützelement 25 (Fig. 4) um eine Drehachse 24 drehbar gelagert, wobei das Abstützelement 25 nach erfolgter Entriegelung des Trägers 11 von der ersten Führungsschiene 7 entlang der Steuerkontur 22 verfahrbar ist. Die Verriegelung des Trägers 11 für eine Freigabe einer Bewegung des Trägers 11 in der Richtung (Z) ist durch einen Eintritt des Laufwagens 6 in oder auf den Träger 11 lösbar. Hierfür weist der Laufwagen 6 einen Anschlag 26 auf, welcher mit einem Gegenanschlag 27 des Verriegelungselementes 32 zusammenwirkt, wodurch das Verriegelungselement 32 entgegen einer Kraft eines Kraftspeichers 28 (Fig. 8) entlang einer Linearführung 29 des Trägers 11 von der ersten Führungsschiene 7 wegbewegt wird.

Fig. 4 zeigt das Führungssystem 5 in einer Draufsicht, wobei die erste Führungsschiene 7 und die rechtwinklig zur ersten Führungsschiene 7 verlaufende zweite Führungsschiene 17 ersichtlich sind. An einem Endbereich der ersten Führungsschiene 7 schließt sich das Adapterstück 23 mit der daran angeordneten bogenförmigen Steuerkontur 22 an. Der Träger 11 ist in der gezeigten Transferstellung durch das linear verschiebbare Verriegelungselement 32 lösbar verriegelt, sodass eine Bewegung des Trägers 11 in der Richtung (Z) verhindert oder gehemmt ist. Das Verriegelungselement 32 weist zumindest ein Abstützelement 25 auf, welches am Verriegelungselement 32 um eine Drehachse 24 rotierbar gelagert ist. Anstelle eines drehbar gelagerten Abstützelementes 25 kann auch ein Gleitstück vorgesehen sein, welches entlang der Steuerkontur 22 gleitend abstützbar ist. Im gezeigten Ausführungsbeispiel ist der Träger 11 verriegelt, weil das Abstützelement 25 an einem in der Längsrichtung (L) verlaufenden Abschnitt der Steuerkontur 22 lose anliegt, wodurch eine Bewegung des Trägers 11 in der Richtung (Z) gehemmt ist. Der mit dem Möbelteil 3b gelenkig verbundene Laufwagen 6 weist mehrere Laufrollen 30, 30a auf, welche in der Längsrichtung (L) entlang der ersten Führungsschiene 7 verfahrbar sind. Zu erkennen sind der Anschlag 26 des Laufwagens 6 und der Gegenanschlag 27 des Verriegelungselementes 32, wobei der Anschlag 26 und der Gegenanschlag 27 in der gezeigten Figur voneinander beabstandet sind.

Fig. 5 zeigt das Führungssystem 5 in einer Draufsicht in einer weiteren Stellung des Laufwagens 6. Hierbei ist erkennbar, dass der Anschlag 26 des Laufwagens 6 am Gegenanschlag 27 des Verriegelungselementes 32 anschlägt. Durch das Zusammenwirken des Anschlages 26 mit dem Gegenanschlag 27 wird das Verriegelungselement 32 entgegen einer Kraft des Kraftspeichers 28 in der Längsrichtung (L) entlang der Linearführung 29 des Trägers 11 von der ersten Führungsschiene 7 wegbewegt.

Fig. 6 zeigt das Führungssystem 5 in einer Draufsicht in einer weiteren Stellung des Laufwagens 6. Das Verriegelungselement 32 wird durch das Zusammenwirken des Anschlages 26 mit dem Gegenanschlag 27 entlang der Linearführung 29 des Trägers 11 entgegen einer Kraft des Kraftspeichers 28 verschoben, wobei das Abstützelement 25 in Form eines Wälzkörpers um die Drehachse 24 rotiert und an der bogenförmigen Steuerkontur 22 verfahrbar ist. Sobald das Abstützelement 25 einen Scheitelpunkt der Steuerkontur 22 erreicht hat, wird der Träger 11 (zusammen mit dem daran gelagerten Laufwagen 6) für eine Bewegung in Richtung (Z) freigegeben.

Fig. 7 zeigt das Führungssystem 5 in einer Draufsicht in einer weiteren Stellung des Laufwagens 6. Das Abstützelement 25 hat nunmehr den Scheitelpunkt der Steuerkontur 22 hinter sich gelassen, sodass der Träger 11 zusammen mit dem Laufwagen 6 (und den beiden Möbelteilen 3a, 3b) in Richtung (Z) bewegbar ist. Die zweite Führungsschiene 17 weist zumindest einen weiteren Laufsteg 17c auf, welcher sich zumindest abschnittsweise in Richtung (Z) erstreckt und welcher sich an die wenigstens eine Steuerkontur 22 direkt anschließt, wobei das Abstützelement 25 des Verriegelungselementes 32 bei einer Bewegung des Trägers 11 in der quer zur Längsrichtung (L) verlaufenden Richtung (Z) entlang des weiteren Laufsteges 17c der zweiten Führungsschiene 17 verfahrbar ist. Auf diese Weise ist das Abstützelement 25 des Verriegelungselementes 32 ohne eine störende Stoßkante zwischen der Steuerkontur 22 des Adapterstückes 23 und dem weiteren Laufsteg 17c der zweiten Führungsschiene 17 verfahrbar. Ausgehend von der in Fig. 7 gezeigten Stellung des Trägers 11 sind die beiden Möbelteile 3a, 3b bis zur eingefahrenen Endstellung im Aufnahmefach 8a einschiebbar (Fig. 2a, Fig, 2b).

Fig. 8 zeigt das Führungssystem 5 in einer Explosionsansicht. Die nur teilweise dargestellte erste Führungsschiene 7 weist eine Längsrichtung (L) auf, welche in einer Montagelage des Führungssystems 5 im Wesentlichen rechtwinklig zur Längsrichtung (L2) der zweiten Führungsschiene 17 verläuft. Der mit dem Türflügel 3b zu verbindende Laufwagen 6 ist entlang der ersten Führungsschiene 7 verfahrbar und weist mehrere Laufrollen 30, 30a mit in Montagelage horizontal und vertikal verlaufenden Drehachsen auf. An einem Ende der ersten Führungsschiene 7 ist ein von der ersten Führungsschiene 7 gesondertes Adapterstück 23 angeordnet, an welchem die bogenförmige Steuerkontur 22 angeordnet oder ausgebildet ist. Der nur teilweise dargestellte Träger 11 ist durch zwei oder mehrere Möbelscharniere 10 (Fig. 1b) mit dem Türflügel 3a zu verbinden. Der Träger 11 weist mehrere in einer Höhenrichtung voneinander beabstandete Laufrollen 14a, 19 auf, wobei die Laufrolle 14a am ersten Laufsteg 17a der zweiten Führungsschiene 17 und die Laufrolle 19 entlang der weiteren Führungsschiene 18 verfahrbar ist. Der Träger 11 umfasst zudem die Aufnahmevorrichtung 15, an welcher der Laufwagen 6 anordenbar ist. Die Aufnahmevorrichtung 15 des Trägers 11 ist durch die Verriegelungsvorrichtung 31 lösbar verriegelbar, sodass eine Bewegung des Trägers 11 in der Transferstellung in Richtung (Z) verhindert ist. Die Aufnahmevorrichtung 15 weist zumindest eine Stützrolle 16 auf, welche entlang des zweiten Laufsteges 17b der zweiten Führungsschiene 17 verfahrbar ist. Das Verriegelungselement 32 ist entlang einer Linearführung 29 in einer Richtung parallel zur Längsrichtung (L) der ersten Führungsschiene 7 verschiebbar gelagert, wobei das Abstützelement 25 entlang der Steuerkurve 22 verfahrbar ist. Durch eine Kraft des Kraftspeicher 28, welcher im gezeigten Ausführungsbeispiel zumindest eine als Schraubenfeder ausgebildete Zugfeder aufweist, ist das Abstützelement 25 zumindest bereichsweise gegen die Steuerkontur 22 drückbar.

Fig. 9a zeigt eine perspektivische Ansicht der Aufnahmevorrichtung 15 des Trägers 11 in einer alternativen Ausführungsform. Die allgemeine Funktion der Aufnahmevorrichtung 15 wurde bereits im Zusammenhang mit der Fig. 3 beschrieben. Die Aufnahmevorrichtung 15 umfasst mehrere Stützrollen 16 mit horizontalen und mit vertikalen Drehachsen, wobei die Stützrollen 16 entlang der zweiten Führungsschiene 17 verfahrbar sind. Das Verriegelungselement 32 ist linear verschiebbar gelagert und kann zwei oder mehrere Abstützelemente 25 in Form von Rollen aufweisen, welche an der bogenförmigen Steuerkontur 22 verfahrbar sind. Bei einem Eintritt des Laufwagens 6 kontaktiert der Anschlag 26 des Laufwagens 6 den verschiebbar gelagerten Gegenanschlag 27, wobei das Verriegelungselement 32 ausgehend von der in Fig. 9a gezeigten Verriegelungsstellung entgegen einer Kraft der beiden Kraftspeicher 28, beispielsweise in Form von Zugfedern, in eine Lösestellung bewegbar ist.

Das wenigstens eine Verriegelungselement 32 kann mit einer die Haftreibung erhöhenden Oberfläche 33 versehen sein, durch welche das Verriegelungselement 32 in der Transferstellung reibschlüssig gehalten ist. Vorzugsweise ist vorgesehen, dass an der Oberfläche 33 eine Riffelung angeordnet ist, und dass die Oberfläche 33 in der Transferstellung an einer feststehenden, vorzugsweise an der wenigstens eine Führungsschiene 7 ausgebildeten, Gegenfläche 37 (Fig. 14b) anliegt. Auch kann vorgesehen sein, dass die Gegenfläche 37 am Adapterstück 23 angeordnet ist.

Fig. 9b zeigt die Aufnahmevorrichtung 15 des Trägers 11 gemäß Fig. 9a in einer weiteren perspektivischen Ansicht. Durch eine Sicherungsvorrichtung 35 ist das wenigstens eine Verriegelungselement 32 der Verriegelungsvorrichtung 31 in der Transferstellung relativ zum Träger 11 sicherbar. Durch die Sicherungsvorrichtung 35 wird sichergestellt, dass die Transferstellung nur dann entriegelt wird, wenn der Laufwagen 6 ordnungsgemäß in die Aufnahmevorrichtung 15 einfährt.

Durch wenigstens ein gefedertes Anschlagteil 34 ist der Träger 11 bei einer Bewegung in die Transferstellung abbremsbar. Das gefederte Anschlagteil 34 kann am Träger 11, an der Aufnahmevorrichtung 15, an der ersten Führungsschiene 7 und/oder am Adapterstück 23 angeordnet sein.

Fig. 10 zeigt die Aufnahmevorrichtung 15 des Trägers 11 gemäß den Fig. 9a, 9b in einer Explosionsdarstellung. Im gezeigten Ausführungsbeispiel weist das Verriegelungselement 32 zumindest zwei Abstützelemente 25 auf, welche in einer Höhenrichtung voneinander beabstandet sind und welche entlang der bogenförmigen Steuerkontur 22 verfahrbar sind. Durch die Sicherungsvorrichtung 35 ist das Verriegelungselement 32 in der Transferstellung relativ zum Träger 11 sicherbar. Die Sicherungsvorrichtung 35 umfasst
- wenigstens ein drehbar gelagertes Sicherungselement 35a, wobei vorzugsweise vorgesehen ist, dass das Sicherungselement 35a zumindest bereichsweise keilförmig ausgebildet ist, und/oder
- wenigstens ein, vorzugsweise als Schenkelfeder ausgebildetes, Federelement 35b, welches wenigstens ein Sicherungselement 35a in Richtung einer Sicherungsstellung mit einer Kraft beaufschlagt, und/oder
- wenigstens ein, vorzugsweise im Querschnitt wulstförmiges, Betätigungselement 35c für den wenigstens einen Laufwagen 6, wobei die wenigstens eine Sicherungsvorrichtung 35 über das wenigstens eine Betätigungselement 35c aus einer Sicherungsstellung in eine Lösestellung überführbar ist, und/oder
- wenigstens einen Gleitabschnitt 35d, welcher in einer Lösestellung der wenigstens einen Sicherungsvorrichtung 35 an einer am Träger 11 ausgebildeten Führungskontur 36 verfahrbar ist.

Das Sicherungselement 35a, das Betätigungselement 35c und der Gleitabschnitt 35d können zusammen als einstückiges Bauteil ausgebildet sein. Wenn das Federelement 35b durch eine Materialelastizität eines Kunststoffteiles gebildet ist, so kann auch dieses zusammen mit den zuvor genannten Bauteilen einstückig ausgebildet sein.

Fig. 11a zeigt die Einfahrbewegung des Laufwagens 6 in die Aufnahmevorrichtung 15 des Trägers 11 in einer Seitenansicht. Zu erkennen ist, dass der Anschlag 26 des Laufwagens 6 vom Gegenanschlag 27 des Verriegelungselementes 32 noch beabstandet ist und der Träger 11 in der Transferstellung relativ zur ersten Führungsschiene 7 verriegelt ist. Am Gegenanschlag 27 des Verriegelungselementes 32 ist das Betätigungselement 35c drehbar gelagert. Das keilförmige Sicherungselement 35a der Sicherungsvorrichtung 35 liegt in der Transferstellung des Trägers 11 an der Führungskontur 36 durch die Kraft des Federelementes 35b an der Führungskontur 36 an, wobei das Verriegelungselement 32 in Richtung einer Sicherungsstellung mit einer Kraft beaufschlagt ist. Fig. 11b zeigt den in Figur 11a eingekreisten Bereich "A" in einer vergrößerten Ansicht.

Fig. 12a zeigt eine fortgesetzte Einfahrbewegung des Laufwagens 6 in die Aufnahmevorrichtung 15 des Trägers 11, wobei der Anschlag 26 des Laufwagens 6 zunächst das drehbar gelagerte Betätigungselement 35c der Sicherungsvorrichtung 35 kontaktiert. Dadurch wird auch das keilförmige Sicherungselement 35a entgegen einer Kraft des Federelementes 35b im Uhrzeigersinn von der Führungskontur 36 wegbewegt. Fig. 12b zeigt den in Figur 12a eingekreisten Bereich "A" in einer vergrößerten Ansicht.

Fig. 13a zeigt eine fortgesetzte Einfahrbewegung des Laufwagens 6 in die Aufnahmevorrichtung 15 des Trägers 11, wobei der Anschlag 26 des Laufwagens 6 - nachdem das Sicherungselement 35a entgegen einer Kraft des Federelementes 35b aus der Sicherungsstellung gelöst wurde - nun auf den Gegenanschlag 27 des Verriegelungselementes 32 auftrifft. Durch eine fortgesetzte Bewegung des Laufwagens 6 ist das Verriegelungselement 32 und damit der Träger 11 aus der Transferstellung lösbar. Der in Fig. 10 gezeigte Gleitabschnitt 35d ist in der Lösestellung der Sicherungsvorrichtung 35 an der Führungskontur 36 verfahrbar. Fig. 13b zeigt den in Figur 13a eingekreisten Bereich "A" in einer vergrößerten Ansicht.

Fig. 14a zeigt die Aufnahmevorrichtung 15 des Trägers 11 in einer Seitenansicht. Die Führungskontur 36 weist einen Verriegelungsabschnitt 36a und einen Löseabschnitt 36b auf, welche in einer Höhenrichtung, vorzugsweise über einen stufenförmigen Abschnitt, voneinander beabstandet sind. Im Verriegelungsabschnitt 36a ist das keilförmige Sicherungselement 35a mit der Führungskontur 36 verriegelbar, im Löseabschnitt 36b ist hingegen eine Verriegelung zwischen dem Sicherungselement 35a und der Führungskontur 36 nicht möglich.

Fig. 14b zeigt die Aufnahmevorrichtung 15 in der Transferstellung in Bezug zur ersten Führungsschiene 7 in einer perspektivischen Schnittansicht. Zu erkennen ist, dass die eine Haftreibung erhöhende Oberfläche 33 des Verriegelungselementes 33 (Fig. 9a) in der Transferstellung an einer feststehenden, vorzugsweise an der wenigstens einen Führungsschiene 7 oder am Adapterstück 23 ausgebildeten, Gegenfläche 37 anliegt. Die Gegenfläche 37 wird im gezeigten Ausführungsbeispiel durch einen zylindrischen Stift gebildet.

## Patentansprüche

1. Führungssystem (5) zur Führung wenigstens eines bewegbar gelagerten Türflügels (3a, 3b, 4a, 4b), umfassend:
- wenigstens eine Führungsschiene (7) mit einer Längsrichtung (L) zur Führung des wenigstens einen Türflügels (3a, 3b, 4a, 4b),
- wenigstens einen Laufwagen (6), welcher mit dem wenigstens einen Türflügel (3a, 3b, 4a, 4b) verbindbar ist und welcher entlang der wenigstens einen Führungsschiene (7) verfahrbar gelagert ist,
- einen Träger (11), auf welchem der wenigstens eine Laufwagen (6) anordenbar ist, wobei der Träger (11) in einer quer zur Längsrichtung (L) der wenigstens einen Führungsschiene (7) verlaufenden Richtung (Z) bewegbar gelagert ist, wobei der Träger (11) in einer Montagelage in eine Transferstellung bewegbar ist, in welcher der Träger (11) in der Längsrichtung (L) an die wenigstens eine Führungsschiene (7) anschließt, sodass der Laufwagen (6) zwischen der wenigstens einen Führungsschiene (7) und dem Träger (11) hin und her transferierbar ist,
- eine Verriegelungsvorrichtung (31), durch welche der Träger (11) in der Transferstellung lösbar verriegelt ist, sodass eine Bewegung des Trägers (11) in der quer zur Längsrichtung (L) verlaufenden Richtung (Z) verhindert oder gehemmt ist, wobei die Verriegelungsvorrichtung (31) zumindest ein bewegbar gelagertes Verriegelungselement (32) zur lösbaren Verriegelung zwischen der wenigstens einen Führungsschiene (7) und dem Träger (11) aufweist,
- wenigstens eine Steuerkontur (22), welche zumindest abschnittsweise gebogen ausgebildet ist, sodass der Laufwagen (6) beim Transfer von der wenigstens einen Führungsschiene (7) auf den Träger (11) zumindest abschnittsweise in der quer zur Längsrichtung (L) verlaufenden Richtung (Z) bewegbar ist,
- wobei das zumindest eine bewegbar gelagerte Verriegelungselement (32) wenigstens ein Abstützelement (25) aufweist, welches entlang der wenigstens einen Steuerkontur (22) verfahrbar ist,
**dadurch gekennzeichnet, dass** die wenigstens eine Steuerkontur (22) an einem Endbereich der ersten Führungsschiene (7) angeordnet oder ausgebildet ist, wobei die Steuerkontur (22) zusammen mit der ersten Führungsschiene (7) einstückig ausgebildet ist oder wobei die Steuerkontur (22) an einem von der ersten Führungsschiene (7) gesonderten Adapterstück (23) angeordnet ist, wobei das zumindest eine Verriegelungselement (32) linear verschiebbar gelagert ist.

2. Führungssystem nach Anspruch 1, **dadurch gekennzeichnet, dass** das zumindest eine Verriegelungselement (32) am Träger (11) bewegbar gelagert ist.

3. Führungssystem nach Anspruch 1 oder 2, **dadurch gekennzeichnet, dass** zumindest eine Linearführung (29) zur verschiebbaren Lagerung des Verriegelungselementes (32) vorgesehen ist.

4. Führungssystem nach einem der Ansprüche 1 bis 3, **dadurch gekennzeichnet, dass** zumindest ein Kraftspeicher (28) vorgesehen ist, wobei das Abstützelement (25) des Verriegelungselementes (32) durch eine Kraft des Kraftspeichers (28) zumindest bereichsweise gegen die Steuerkontur (22) drückbar ist, vorzugsweise wobei der zumindest eine Kraftspeicher (5) eine Schraubenfeder aufweist.

5. Führungssystem nach einem der Ansprüche 1 bis 4, **dadurch gekennzeichnet, dass** das wenigstens eine Abstützelement (25) des Verriegelungselementes (32) rotationssymmetrisch, vorzugsweise als Laufrolle, ausgebildet ist.

6. Führungssystem nach einem der Ansprüche 1 bis 5, **dadurch**
**gekennzeichnet, dass** die Verriegelung zwischen der wenigstens einen ersten
Führungsschiene (7) und dem Träger (11) durch einen Eintritt des Laufwagens (6) in oder auf den Träger (11) lösbar ist.

7. Führungssystem nach einem der Ansprüche 1 bis 6, **dadurch gekennzeichnet, dass** der Laufwagen (6) zumindest einen Anschlag (26) und dass das Verriegelungselement (32) zumindest einen Gegenanschlag (27) aufweist, wobei die Verriegelung zwischen der wenigstens einen Führungsschiene (7) und dem Träger (11) durch das Zusammenwirken des Anschlages (26) mit dem Gegenanschlag (27) lösbar ist.

8. Führungssystem nach einem der Ansprüche 1 bis 7, **dadurch gekennzeichnet, dass** wenigstens eine zweite Führungsschiene (17) vorgesehen ist, welche sich in einer Montagelage in der quer zur Längsrichtung (L) verlaufenden Richtung (Z) erstreckt, wobei der Träger (11) bei einer Bewegung in der quer zur Längsrichtung (L) verlaufenden Richtung (Z) entlang der zweiten Führungsschiene (17) bewegbar ist, vorzugsweise wobei der Träger (11) zumindest eine Laufrolle (14a, 19) oder zumindest eine Stützrolle (16) zur verfahrbaren Lagerung entlang der zweiten Führungsschiene (17) aufweist, wobei besonders bevorzugt vorgesehen ist, dass die zweite Führungsschiene (17) zumindest einen Laufsteg (17c) aufweist, welcher sich an die wenigstens eine Steuerkontur (22) anschließt, wobei das Abstützelement (25) des Verriegelungselementes (32) bei einer Bewegung des Trägers (11) in der quer zur Längsrichtung (L) verlaufenden Richtung (Z) entlang des zumindest einen Laufsteges (17c) der zweiten Führungsschiene (17) verfahrbar ist.

9. Führungssystem nach einem der Ansprüche 1 bis 8, **dadurch gekennzeichnet, dass** wenigstens eine Sicherungsvorrichtung (35) vorgesehen ist, mit welcher das wenigstens eine Verriegelungselement (32) der Verriegelungsvorrichtung (31) in der Transferstellung relativ zum Träger (11) sicherbar ist.

10. Führungssystem nach Anspruch 9, **dadurch gekennzeichnet, dass** die wenigstens eine Sicherungsvorrichtung (35)
- wenigstens ein drehbar gelagertes Sicherungselement (35a) umfasst, vorzugsweise wobei das Sicherungselement (35a) zumindest bereichsweise keilförmig ausgebildet ist, und/oder
- wenigstens ein, vorzugsweise als Schenkelfeder ausgebildetes, Federelement (35b) aufweist, welches wenigstens ein Sicherungselement (35a) in Richtung einer Sicherungsstellung mit einer Kraft beaufschlagt, und/oder
- wenigstens ein, vorzugsweise im Querschnitt wulstförmiges, Betätigungselement (35c) für den wenigstens einen Laufwagen (6) aufweist, wobei die wenigstens eine Sicherungsvorrichtung (35) über das wenigstens eine Betätigungselement (35c) aus einer Sicherungsstellung in eine Lösestellung überführbar ist, und/oder
- wenigstens einen Gleitabschnitt (35d) aufweist, welcher in einer Lösestellung der wenigstens einen Sicherungsvorrichtung (35) an einer am Träger (11) ausgebildeten Führungskontur (36) verfahrbar ist.

11. Führungssystem nach einem der Ansprüche 1 bis 10, **dadurch gekennzeichnet, dass** das wenigstens eine Verriegelungselement (32) eine die Haftreibung erhöhende Oberfläche (33) aufweist, vorzugsweise wobei an der Oberfläche (33) eine Riffelung angeordnet ist, und dass die Oberfläche (33) in der Transferstellung an einer feststehenden, vorzugsweise an der wenigstens eine Führungsschiene (7) ausgebildeten, Gegenfläche anliegt.

12. Führungssystem nach einem der Ansprüche 1 bis 11, **dadurch gekennzeichnet, dass** wenigstens ein gefedertes Anschlagteil (34) vorgesehen ist, über welches der Träger (11) bei der Bewegung in die Transferstellung abbremsbar ist.

13. Möbel (1) mit einem Möbelkorpus (2) und mit wenigstens einem relativ zum Möbelkorpus (2) bewegbaren Türflügel (3a) und mit zumindest einem Führungssystem (5) nach einem der Ansprüche 1 bis 12 zum Bewegen des wenigstens einen Türflügels (3a) relativ zum Möbelkorpus (2).

14. Möbel nach Anspruch 13, **dadurch gekennzeichnet, dass** das Möbel (1) wenigstens einen zweiten Türflügel (3b) aufweist, welcher mit dem wenigstens einen Türflügel (3a) gelenkig verbunden ist, wobei der erste Türflügel (3a) und der zweite Türflügel (3b) zwischen einer ersten Stellung, in welcher der erste Türflügel (3a) und der zweite Türflügel (3b) im Wesentlichen komplanar zueinander ausgerichtet sind, und einer zweiten Stellung, in welcher der erste Türflügel (3a) und der zweite Türflügel (3b) im Wesentlichen parallel zueinander ausgerichtet sind, bewegbar gelagert sind.

## Claims

1. A guide system (5) for guiding at least one movably-supported door wing (3a, 3b, 4a, 4b), comprising:
- at least one guide rail (7) for guiding the at least one door wing (3a, 3b, 4a, 4b), the at least one guide rail (7) having a longitudinal direction (L),
- at least one running carriage (6) configured to be connected to the at least one door wing (3a, 3b, 4a, 4b) and being configured to be displaceably supported along the at least one guide rail (7),
- a carrier (11) on which the at least one running carriage (6) can be arranged, the carrier (11) being movably supported in a direction (Z) extending transversely to the longitudinal direction (L) of the at least one guide rail (7), wherein the carrier (11), in a mounted position, is movable into a transfer position in which the carrier (11) adjoins the at least one guide rail (7) in the longitudinal direction (L), so that the running carriage (6) can be transferred to and from between the at least one guide rail (7) and the carrier (11),
- a locking device (31) for releasably locking the carrier (11) in the transfer position, so that a movement of the carrier (11) in the direction (Z) extending transversely to the longitudinal direction (L) can be prevented or restrained, wherein the locking device (31) includes at least one movably-supported locking element (32) for releasably locking between the at least one guide rail (7) and the carrier (11),
- at least one control contour (22) configured to be curved at least over a region, so that the running carriage (6), upon a transfer from the at least one guide rail (7) to the carrier (11), is movable at least over a region in the direction (Z) extending transversely to the longitudinal direction (L),
- wherein the at least one movably-supported locking element (32) includes at least one supporting element (25) configured to be displaceable along the at least one control contour (22),
**characterized in that** the at least one control contour (22) is formed or arranged on an end section of the first guide rail (7), wherein the control contour (22), collectively with the first guide rail (7), has an integral one-piece configuration, or wherein the control contour (22) is arranged on an adaptor portion (23) separate from the first guide rail (7), wherein the at least one locking element (32) is linearly displaceably supported.

2. The guide system according to claim 1, **characterized in that** the at least one locking element (32) is movably supported on the carrier (11).

3. The guide system according to claim 1 or 2, **characterized in that** at least one linear guide (29) is provided for displaceably supporting the locking element (32).

4. The guide system according to one of the claims 1 to 3, **characterized in that** at least one force storage member (28) is provided, wherein the supporting element (25) of the locking element (32) is configured to be pressed, at least over a region, against the control contour (22) by a force of the force storage member (28), preferably wherein the at least one force storage member (28) includes a helical spring.

5. The guide system according to one of the claims 1 to 4, **characterized in that** the at least one supporting element (25) of the locking element (32) is configured to be rotationally symmetrical, preferably as a running wheel.

6. The guide system according to one of the claims 1 to 5, **characterized in that** the locking between the at least one first guide rail (7) and the carrier (11) is releasable by an entry of the running carriage (6) in or on the carrier (11).

7. The guide system according to one of the claims 1 to 6, **characterized in that** the running carriage (6) includes at least one abutment (26) and the locking element (32) includes at least one counter-abutment (27), wherein the locking between the at least one guide rail (7) and the carrier (11) is releasable by the co-operation of the abutment (26) with the counter-abutment (27).

8. The guide system according to one of the claims 1 to 7, **characterized in that** at least one second guide rail (17) is provided, the that one second guide rail (17) extending transversely in a direction (Z) to the longitudinal direction (L) in a mounted position, wherein the carrier (11), upon a movement in the direction (Z) extending transversely to the longitudinal direction (L), is movable along the second guide rail (17), preferably wherein the carrier (11) includes at least one running wheel (14a, 19) or at least one supporting roller (16) configured to be displaceable along the second guide rail (17), wherein it is particularly preferable that the second guide rail (17) includes at least the one running limb (17c) adjoining the at least one control contour (22), wherein the supporting element (25) of the locking element (32), upon a movement of the carrier (11) in the direction (Z) extending transversely to the longitudinal direction (L), is displaceable along the at least one running limb (17c) of the second guide rail (17).

9. The guide system according to one of the claims 1 to 8, **characterized in that** at least one securing device (35) is provided, the securing device (35) being configured to secure the at least one locking element (32) of the locking device (31) relative to the carrier (11) in the transfer position.

10. The guide system according to claim 9, **characterized in that** the at least one securing device (35)
- includes at least one pivotally mounted securing element (35a), preferably wherein the securing element (35a) is configured to be wedge-shaped at least over a region,
and/or
- includes at least one spring element (35b), preferably in the form of a leg spring, for pressurizing the at least one securing element (35a) with a force in a direction of a securing position, and/or
- includes at least one actuating element (35c), preferably bulge-shaped in a cross-section, for the at least one running carriage (6), wherein the at least one securing device (35) is configured to be transferred by the at least one actuating element (35c) from a securing position into a release position, and/or
- includes at least one gliding portion (35d) which, in a release position of the at least one securing device (35), is displaceable along a guide contour (36) arranged on the carrier (11).

11. The guide system according to one of the claims 1 to 10, **characterized in that** the at least one locking element (32) has a surface (33) for increasing the static friction, preferably wherein a corrugation is arranged on the surface (33), and that the surface (33), in the transfer position, bears against a stationary counter-surface (37) which is preferably arranged on the at least one guide rail (7).

12. The guide system according to one of the claims 1 to 11, **characterized in that** at least one resilient abutment portion (34) is provided for decelerating the carrier (11) upon a movement into the transfer position.

13. An item of furniture (1) comprising a furniture carcass (2), at least one door wing (3a) movable relative to the furniture carcass (2), and at least one guide system (5) according to one of the claims 1 to 12 for moving the at least one door wing (3a) relative to the furniture carcass (2).

14. The item of furniture according to claim 13, **characterized in that** the item of furniture (1) includes at least one second door wing (3b) hingedly connected to the at least one door wing (3a), wherein the first door wing (3a) and the second door wing (3b) are movably supported between a first position, in which the first door wing (3a) and the second door wing (3b) are aligned substantially coplanar to each other, and a second position, in which the first door wing (3a) and the second door wing (3b) are aligned substantially parallel to each other.

## Revendications

1. Système de guidage (5) pour le guidage d'au moins un battant de porte (3a, 3b, 4a, 4b) monté mobile, comprenant :
- au moins un rail de guidage (7) avec une direction longitudinale (L) pour le guidage du au moins un battant de porte (3a, 3b, 4a, 4b),
- au moins un chariot (6), lequel peut être relié à le au moins un battant de porte (3a, 3b, 4a, 4b) et lequel est monté déplaçable le long du au moins un rail de guidage (7),
- un support (11), sur lequel le au moins un chariot (6) peut être disposé, dans lequel le support (11) est monté mobile dans une direction (Z) s'étendant transversalement par rapport à la direction longitudinale (L) du au moins un rail de guidage (7), dans lequel le support (11) est mobile dans une situation de montage dans une position de transfert, dans laquelle le support (11) dans la direction longitudinale (L) se raccorde à le au moins un rail de guidage (7), de sorte que le chariot (6) peut être transféré en va-et-vient entre le au moins un rail de guidage (7) et le support (11),
- un dispositif de verrouillage (31), par lequel le support (11) est verrouillé de manière libérable dans la position de transfert, de sorte qu'un mouvement du support (11) dans la direction (Z) s'étendant transversalement par rapport à la direction longitudinale (L) est empêché ou entravé, dans lequel le dispositif de verrouillage (31) présente au moins un élément de verrouillage (32) monté mobile pour le verrouillage libérable entre le au moins un rail de guidage (7) et le support (11),
- au moins un contour de commande (22), lequel est réalisé de manière courbée au moins sur certaines sections, de sorte que le chariot (6) lors du transfert du au moins un rail de guidage (7) sur le support (11) est mobile au moins sur certaines sections dans la direction (Z) s'étendant transversalement par rapport à la direction longitudinale (L),
- dans lequel le au moins un élément de verrouillage (32) monté mobile présente au moins un élément d'appui (25), lequel est déplaçable le long du au moins un contour de commande (22),
**caractérisé en ce que** le au moins un contour de commande (22) est disposé ou réalisé sur une zone d'extrémité du premier rail de guidage (7), dans lequel le contour de commande (22) est réalisé d'une seule pièce conjointement avec le premier rail de guidage (7) ou dans lequel le contour de commande (22) est disposé sur une pièce adaptatrice (23) séparée du premier rail de guidage (7), dans lequel le au moins un élément de verrouillage (32) est monté de manière à pouvoir coulisser linéairement.

2. Système de guidage selon la revendication 1, **caractérisé en ce que** le au moins un élément de verrouillage (32) est monté mobile sur le support (11).

3. Système de guidage selon la revendication 1 ou 2, **caractérisé en ce qu'**au moins un guidage linéaire (29) est prévu pour le montage coulissant de l'élément de verrouillage (32).

4. Système de guidage selon l'une quelconque des revendications 1 à 3, **caractérisé en ce qu'**au moins un accumulateur de force (28) est prévu, dans lequel l'élément d'appui (25) de l'élément de verrouillage (32) peut être pressé au moins par endroits contre le contour de commande (22) par une force de l'accumulateur de force (28), de préférence dans lequel le au moins un accumulateur de force (5) présente un ressort hélicoïdal.

5. Système de guidage selon l'une quelconque des revendications 1 à 4, **caractérisé en ce que** le au moins un élément d'appui (25) de l'élément de verrouillage (32) est réalisé à symétrie de rotation, de préférence en tant que galet de roulement.

6. Système de guidage selon l'une quelconque des revendications 1 à 5, **caractérisé en ce que** le verrouillage entre le au moins un premier rail de guidage (7) et le support (11) peut être libéré par une entrée du chariot (6) dans ou sur le support (11) .

7. Système de guidage selon l'une quelconque des revendications 1 à 6, **caractérisé en ce que** le chariot (6) présente au moins une butée (26) et que l'élément de verrouillage (32) au moins une contre-butée (27), dans lequel le verrouillage entre le au moins un rail de guidage (7) et le support (11) peut être libéré par la coopération de la butée (26) avec la contre-butée (27).

8. Système de guidage selon l'une quelconque des revendications 1 à 7, **caractérisé en ce qu'**au moins un deuxième rail de guidage (17) est prévu, lequel s'étend dans une situation de montage dans la direction (Z) s'étendant transversalement par rapport à la direction longitudinale (L), dans lequel le support (11) lors d'un mouvement dans la direction (Z) s'étendant transversalement par rapport à la direction longitudinale (L) est mobile le long du deuxième rail de guidage (17), de préférence dans lequel le support (11) présente au moins un galet de roulement (14a, 19) ou au moins un galet d'appui (16) pour le montage déplaçable le long du deuxième rail de guidage (17), dans lequel il est prévu de manière particulièrement préférée que le deuxième rail de guidage (17) présente au moins une passerelle (17c), laquelle se raccorde à le au moins un contour de commande (22), dans lequel l'élément d'appui (25) de l'élément de verrouillage (32) lors d'un mouvement du support (11) dans la direction (Z) s'étendant transversalement par rapport à la direction longitudinale (L) est déplaçable le long de la au moins une passerelle (17c) du deuxième rail de guidage (17).

9. Système de guidage selon l'une quelconque des revendications 1 à 8, **caractérisé en ce qu'**au moins un dispositif de blocage (35) est prévu, avec lequel le au moins un élément de verrouillage (32) du dispositif de verrouillage (31) peut être bloqué dans la position de transfert par rapport au support (11).

10. Système de guidage selon la revendication 9, **caractérisé en ce que** le au moins un dispositif de blocage (35)
- comprend au moins un élément de blocage (35a) monté en rotation, de préférence dans lequel l'élément de blocage (35a) est réalisé au moins par endroits en forme de coin, et/ou
- présente au moins un élément ressort (35b), de préférence réalisé en tant que ressort à branches, lequel sollicite au moins un élément de blocage (35a) en direction d'une position de blocage avec une force, et/ou
- présente au moins un élément d'actionnement (35c), de préférence en forme de bourrelet en section transversale, pour le au moins un chariot (6), dans lequel le au moins un dispositif de blocage (35) peut être amené par l'intermédiaire du au moins un élément d'actionnement (35c) à partir d'une position de blocage dans une position de libération, et/ou
- présente au moins une section de glissement (35d), laquelle est déplaçable dans une position de libération du au moins un dispositif de blocage (35) sur un contour de guidage (36) réalisé sur le support (11).

11. Système de guidage selon l'une quelconque des revendications 1 à 10, **caractérisé en ce que** le au moins un élément de verrouillage (32) présente une surface (33) augmentant le frottement statique, de préférence dans lequel une cannelure est disposée sur la surface (33), et que la surface (33) dans la position de transfert s'applique sur une surface complémentaire fixe, de préférence réalisée sur le au moins un rail de guidage (7).

12. Système de guidage selon l'une quelconque des revendications 1 à 11, **caractérisé en ce qu'**au moins une partie de butée (34) à ressort est prévue, par l'intermédiaire de laquelle le support (11) lors du mouvement peut freiner dans la position de transfert.

13. Meuble (1) avec un corps de meuble (2) et avec au moins un battant de porte (3a) mobile par rapport au corps de meuble (2) et avec au moins un système de guidage (5) selon l'une quelconque des revendications 1 à 12 pour le mouvement du au moins un battant de porte (3a) par rapport au corps de meuble (2) .

14. Meuble selon la revendication 13, **caractérisé en ce que** le meuble (1) présente au moins un deuxième battant de porte (3b), lequel est relié de manière articulée à le au moins un battant de porte (3a), dans lequel le premier battant de porte (3a) et le deuxième battant de porte (3b) sont montés mobiles entre une première position, dans laquelle le premier battant de porte (3a) et le deuxième battant de porte (3b) sont orientés de manière sensiblement coplanaire l'un par rapport à l'autre, et une deuxième position, dans laquelle le premier battant de porte (3a) et le deuxième battant de porte (3b) sont orientés sensiblement parallèlement l'un à l'autre.
